# EUROPÄISCHE PATENTSCHRIFT

(11) **EP 4 364 908 B1**
(45) Veröffentlichungstag und Bekanntmachung des Hinweises auf die Patenterteilung: **25.03.2026**
(21) Anmeldenummer: 22205934.7
(22) Anmeldetag: 07.11.2022
(51) Int. Cl.: B26B 19/20

(54) **HAARSCHNEIDEVORRICHTUNG UND SCHNEIDSATZ FÜR EINE HAARSCHNEIDEVORRICHTUNG**
HAIR CUTTING DEVICE AND CUTTING ASSEMBLY FOR HAIR CUTTING DEVICE
DISPOSITIF DE COUPE DE CHEVEUX ET ENSEMBLE DE COUPE POUR DISPOSITIF DE COUPE DE CHEVEUX

(43) Veröffentlichungstag der Anmeldung: 08.05.2024
(73) Patentinhaber: Wahl GmbH, 78112 St. Georgen (DE)
(72) Erfinder: WEISS, Dominik, 78600 Kolbingen (DE)
(74) Vertreter: Stolmár & Partner Patentanwälte PartG mbB

(56) Entgegenhaltungen:
- EP-A1- 0 856 386
- DE-A1- 1 553 760
- DE-A1- 19 850 919
- DE-C- 628 752
- US-A- 3 531 862

## Beschreibung

### Gebiet der Erfindung

Die Erfindung betrifft eine Haarschneidevorrichtung und einen Schneidsatz für eine Haarschneidevorrichtung.

### Stand der Technik

Haarschneidevorrichtungen sind aus dem Stand der Technik bekannt und enthalten unter anderem eine Klingenanordnung, die an einem vorderen Ende der Haarschneidevorrichtung vorgesehen ist und zum Schneiden von Haaren geeignet ist.

Die Klingenanordnung weist generell zwei Schneidelemente auf, von denen ein erstes fest mit der restlichen Haarschneidevorrichtung verbunden ist und ein zweites gegenüber dem ersten bewegbar angeordnet ist. Häufig werden Schneidelemente mit kammartigen Schneidkanten eingesetzt, wobei dann das erste Schneidelement als sogenannter Scherkamm ausgebildet ist und mit der Haut der zu behandelnden Person oder des zu behandelnden Tieres bzw. des Benutzers in Kontakt kommt. Das zweite Schneidelement ist dann als sogenanntes Schermesser ausgebildet. Jedes Schneidelement weist eine Reihe von voneinander beabstandeten Zähnen auf, wobei die Zähne in der Regel in gleichmäßigen Abständen zueinander angeordnet sind. Eine solche Klingenanordnung kann dazu ausgebildet sein, dass mit dieser verschiedene Schneidlängen einstellbar sind. Die Einstellung der Schneidlänge einer solchen einstellbaren Klingenanordnung erfolgt durch Längsversatz der beiden Schneidelemente zueinander, wobei in der Regel das bewegbare Schneidelement längsversetzt wird.

Aus dem Stand der Technik sind Lösungen zur Einstellung der Schneidlänge bekannt, die eine stufenlose oder eine stufenweise Einstellung ermöglichen. Beide Varianten kommen in etwa gleichhäufig vor, wobei meist je nach Anwender die eine oder die andere Variante präferiert wird. Dies führt insbesondere bei Haarsalons mit mehreren Friseuren, dass sowohl stufenlos einstellbare Haarschneidevorrichtungen als auch stufenweise einstellbare Haarschneidevorrichtungen vorhanden sind, wobei ein Großteil dieser beiden Varianten nicht in Verwendung ist. Dadurch weisen die betreffenden Haarsalons geringe Maschinennutzeffekte auf, wodurch insgesamt die Wirtschaftlichkeit verringert wird.

Die DE 198 50 919 A1 offenbart eine Schermaschine, die eine Vorrichtung zur Schnittlängenverstellung aufweist, die auf ein Scheraggregat einwirkt. Das Scheraggregat weist zumindest einen Zickzackkamm und ein im Wesentlichen parallel zur Vorderkante des Zickzackkammes in Querrichtung oszillierend antreibbares Schermesser auf. Die Schnittlängenverstelleinrichtung enthält mindestens ein Kupplungselement, welches eine relative Längsverschiebung zwischen dem Zickzackkamm und dem Schermesser ermöglicht. Die Klemmvorrichtung ist mittels einer Rastvorrichtung lösbar fixiert.

DE 15 53 760 A1 offenbart eine Haarschneidemaschine, bei welcher der untere Schneidekamm zur Änderung der Schnittlänge des Haares dem oberen Schneidekamm gegenüber in Richtung der Kammzähne mittels eines seitlich an der Maschine bedienbaren Verstellhebels verstellbar ist, wobei dieser als um eine feststehende Achse verschwenkbarer Winkelhebel ausgebildet und dessen einer seitlich aus dem Gehäuse herausgeführter, als Betätigungshebel dienender längerer Schenkel an dem den Haargriff der Maschine bildenden Teil des Gehäuses schwenkfähig vorgesehen ist, wobei ein kürzerer, innerhalb des Gehäuses sich in Richtung der Verstellbewegung des unteren Schneidkammes verschwenkender Schenkel des Verstellhebels mit einem den verschiebbaren unteren Schneidkamm tragenden Schieber zu dessen Betätigung in Verbindung steht und wobei der Verstellhebel eine Einrastvorrichtung aufweist bzw. mit dieser zusammenwirkt, wobei die Achse des Verstellhebels winklig zur Verstellrichtung des Schneidkammes verläuft und der Betätigungshebel etwa innerhalb der Längsmittelebene des Gehäuses verschwenkbar ist, wobei der Schenkel des Verstellhebels eine mit einer Zahnung versehene Verlängerung für die Einrastvorrichturig aufweist, welche letztere etwa an der dem Betätigungshebel gegenüberliegenden Schmalseite des Gehäuses liegt und von dort ein- und ausrastbar ist, wobei auf den Verstellhebel in an sich bekannter Weise eine Rückstellfeder einwirkt.

Die US 3 531 862 A offenbart eine Haarschneidemaschine mit einem Gehäuse, einem Schneideelement, das zur Hin- und Herbewegung an dem Gehäuse angebracht ist, einer Ratscheneinrichtung zum selektiven Positionieren des Elements entlang seiner Bewegungsbahn, wobei die Ratscheneinrichtung eine Einrichtung mit einer Reihe von Zähnen aufweist, die eine Vielzahl von Betriebspositionen für das Element definieren. Die Ratscheneinrichtung stellt ferner einen vorstehenden Abschnitt an jedem Ende der Reihe bereit und umfasst eine Klinke und eine Federeinrichtung, wobei die Klinke zwischen einer ersten Position, in der sie mit den Zähnen in Eingriff steht, und einer zweiten Position, in der sie von den Zähnen gelöst ist, beweglich ist, wobei die Federmittel nachgiebig wirken, um die Klinke entweder in der ersten oder in der zweiten Position zu halten.

Aus dem Stand der Technik bekannte Lösungen sind daher wenig wirtschaftlich, unflexibel und bieten häufig nicht die optimale Einstellmöglichkeit.

### Darstellung der Erfindung

Aufgabe der vorliegenden Erfindung ist es daher, die aus dem Stand der Technik bekannten Probleme zu überwinden, d.h. eine kosteneffektive, flexible und gut einstellbare Lösung bereitzustellen.

Die Aufgabe wird gelöst durch eine Haarschneidevorrichtung gemäß Patentanspruch 1 und einen Schneidsatz für eine Haarschneidevorrichtung gemäß Patentanspruch 2. Weitere die Erfindung ausgestaltende Merkmale sind in den abhängigen Patentansprüchen enthalten. Eine erfindungsgemäße Haarschneidevorrichtung umfasst eine Klingenanordnung mit einem ersten Schneidelement und einem zweiten, bewegbaren Schneidelement, eine Antriebsvorrichtung, die die Klingenanordnung antreibt, und eine Schnittlängeneinstellvorrichtung, die mit dem zweiten Schneidelement derart zusammenwirkt, dass zwischen dem ersten Schneidelement und dem zweiten Schneidelement ein Längsversatz einstellbar ist, wobei die Haarschneidevorrichtung ferner eine Wahleinrichtung aufweist, mit der die Schnittlängeneinstellvorrichtung zwischen zumindest einem ersten Längeneinstellmodus und zumindest einem zweiten Längeneinstellmodus verstellbar ist, wobei in dem ersten Längeneinstellmodus der Längsversatz stufenweise oder kontinuierlich, d.h. stufenlos einstellbar ist und in dem zweiten Längeneinstellmodus der Längsversatz stufenweise einstellbar ist. Ferner weist ein erfindungsgemäßer Schneidsatz für eine Haarschneidevorrichtung eine Klingenanordnung mit einem ersten Schneidelement und einem zweiten, bewegbaren Schneidelement und eine Schnittlängeneinstellvorrichtung auf, die mit dem zweiten Schneidelement derart zusammenwirkt, dass zwischen dem ersten Schneidelement und dem zweiten Schneidelement ein Längsversatz einstellbar ist, wobei der Schneidsatz ferner eine Wahleinrichtung aufweist, mit der die Schnittlängeneinstellvorrichtung zwischen zumindest einem ersten Längeneinstellmodus und zumindest einem zweiten Längeneinstellmodus verstellbar ist, wobei in dem ersten Längeneinstellmodus der Längsversatz stufenweise oder kontinuierlich, d.h. stufenlos einstellbar ist und in dem zweiten Längeneinstellmodus der Längsversatz stufenweise einstellbar ist. Eine solche Wahlvorrichtung hat den Vorteil, dass mit einer Haarschneidevorrichtung zumindest zwei unterschiedliche Einstellmodi bereitgestellt werden können (stufenlos und stufenweise) und ermöglicht daher eine äußerst flexibel verwendbare Haarschneidemaschine bzw. einen flexibel verwendbaren Schneidsatz für eine Haarschneidemaschine. Ferner kann ein Schneidsatz mit dieser Wahlvorrichtung auch eine Haarschneidemaschine nachrüsten. Die Schneidelemente sind vorzugsweise kammartig ausgebildet, d.h. sie weisen entsprechende Zähne auf, wobei das erste Schneidelement insbesondere als feststehender Scherkamm ausgebildet ist, der mit der Haut der zu behandelnden Person oder des zu behandelnden Tieres bzw. des Benutzers in Kontakt kommt. Das zweite Schneidelement kann aber auch als bewegbares Schermesser ausgebildet sein. Die Einstellung der Schneidelemente erfolgt dabei zwischen einem maximalen Längsversatz (maximale Schneidlänge) und einem minimalen Längsversatz (minimale Schneidlänge), was bspw. bei kammartigen Schneidelementen zu einer minimalen bzw. maximalen Überdeckung der Schneidelementen führt. Vorzugsweise weist die Klingenanordnung weist ferner ein Spannelement (bspw. eine Koppelfeder) zum Vorspannen der Schneidelemente gegeneinander, und eine Trägervorrichtung auf, die Gehäuse für die Klingenanordnung dient. Die Trägervorrichtung ist bevorzugt fest mit dem ersten Schneidelement verbunden (z.B. mit Schrauben), so dass sich die Spannvorrichtung dann an der Trägervorrichtung abstützen kann. Auch kann die Klingenanordnung vorzugsweise einen Führungsschlitten umfassen, der dann das bewegbare Schneidelement verschieben kann.

Vorzugsweise kann die Wahleinrichtung ferner einen insbesondere als Schiebe- oder Kippschalter ausgebildeten Wahlschalter aufweist. Ein solcher Wahlschalter, insbesondere ein Schiebeschalter ist besonders platzsparend und kann unauffällig ausgestaltet werden.

Die Wahleinrichtung weist ferner bevorzugt eine Rastvorrichtung auf, wobei die Rastvorrichtung mehrere Rastpositionen hat und wobei die Rastvorrichtung im ersten Längeneinstellmodus ein- oder ausgerastet ist und im zweiten Längeneinstellmodus eingerastet ist. Die Rastvorrichtung ist vorzugsweise zahnrad- oder zahnstangenartig auf der Schnittlängeneinstellvorrichtung bzw. dem Führungsschaft ausgebildet. Diese Rastvorrichtung ist dann bevorzugt komplementär auf dem Wahlschalter vorgesehen. Diese Zähne oder Rastwülste weisen vorzugsweise einen dreieckigen oder trapezförmigen Querschnitt auf, insbesondere mit abgerundeten Ecken bzw. Kanten. Ferner können die Zähne der auf der Schnittlängeneinstellvorrichtung bzw. des Führungsschafts und die Zähne des Wahlschalters durch aufbringen von Kraft übereinander abgleiten, so dass eine gestufte Einstellung des Längsversatzes ermöglicht wird.

Die Wahleinrichtung kann derart ausgebildet sein, dass im ersten Längeneinstellmodus der Längsversatz stufenweise einstellbar ist und im zweiten Längeneinstellmodus der Längsversatz kontinuierlich einstellbar ist. Die Rastvorrichtung ist vorzugsweise im ersten Längeneinstellmodus ausgerastet.

Die Schnittlängeneinstellvorrichtung weist insbesondere ferner einen Einstellhebel auf, der mit dem zweiten Schneidelement verbunden ist, und mit dem das zweite Schneidelement gegenüber dem ersten Schneidelement in Längsrichtung versetzbar ist.

Der Einstellhebel ist bevorzugt reversibel mit der Schnittlängeneinstellvorrichtung verbunden, so dass dieser von der Schnittlängeneinstellvorrichtung lösbar ausgebildet ist. Die Verbindung Einstellhebels mit der Schnittlängeneinstellvorrichtung geschieht insbesondere magnetisch. Dadurch kann der Einstellhebel einfach von der Haarschneidevorrichtung entfernt und wieder aufgesetzt werden, so dass der Hebel bei der Anwendung nicht mehr stört und bei einer gewünschten Verstellung der Schnittlänge schnell wieder befestigt werden kann.

Der Einstellhebel ist an zwei unterschiedlichen Positionen mit der Schnittlängeneinstellvorrichtung verbindbar, insbesondere an den beiden gegenüberliegenden Enden der Schnittlängeneinstellvorrichtung. So kann eine Haarschneidevorrichtung sowohl für Rechts- als auch für Linkshänder verwendbar sein, indem der Einstellhebel an einer Seite abgenommen und an der anderen Seite befestigt werden kann. Der Einstellhebel ist dafür insbesondere symmetrisch entlang einer Mittelebene ausgebildet. Er kann ferner auch an seinen beiden Seiten jeweils eine Steckvorrichtung aufweisen, mit der der Einstellhebel an der Schnittlängeneinstellvorrichtung aufgesteckt werden kann. Dadurch muss der Hebel beim Wechseln der Seiten der Schnittlängeneinstellvorrichtung nicht gedreht werden und auch andere möglicherweise ergonomischere Ausgestaltungen des Einstellhebels können verwendet werden, die nicht symmetrisch sind.

Der Einstellhebel ist insbesondere in einem Bereich von 0° bis 120°, bevorzugt in einem Bereich von 0° bis 90° und besonders bevorzugt in einem Bereich von 0° bis 70°, insbesondere bis 62° bewegbar. Ferner kann die Schnittlängeneinstellvorrichtung derart ausgebildet sein, dass bei Bewegen des Einstellhebels in Richtung eines Schneidbereiches der Längsversatz verringert wird und bei entgegengesetztem Verstellen des Einstellhebels der Längsversatz vergrößert wird.

Die Schnittlängeneinstellvorrichtung ist insbesondere als um eine Achse drehbarer Führungsschaft ausgebildet. Ferner weist die Schnittlängeneinstellvorrichtung vorzugsweise zumindest eine oder zwei Aufnahme(n) auf, die sich insbesondere radial zur Achse erstrecken. In diese Aufnahme(n) greift dann bevorzugt jeweils ein Steckzylinder des Führungsschlittens ein, wobei die Steckzylinder radial in der oder den Aufnahme(n) bewegbar gelagert sind. So kann die Drehbewegung der Schnittlängeneinstellvorrichtung in eine translatorische Bewegung des Führungsschlittens umgewandelt werden.

Die Klingenanordnung weist vorzugsweise ferner einen Führungsschlitten auf, der mit dem Führungsschaft der Schnittlängeneinstellvorrichtung derart zusammenwirkt, dass durch Drehen des Führungsschaftes eine Längsbewegung des Führungsschlittens erzeugt wird.

Die Schnittlängeneinstellvorrichtung kann ferner eine Längsversatzanzeige aufweisen. Diese kann durch Markierungen (bspw. Striche) oder auch Zahlen ausgebildet sein und ist insbesondere im Bereich des Hebels angeordnet. Vorzugsweise ist die Längsversatzanzeige als Skala ausgebildet, wobei die Hebelstellung an einem bestimmten Punkt auf der Skala einen Rückschluss auf einen bestimmten Längsversatz ermöglicht.

Ferner weist die Haarschneidevorrichtung vorzugsweise eine Koppelfeder auf, wobei mittels der Koppelfeder die Schnittlängeneinstellvorrichtung mit dem zweiten Schneidelement gekoppelt ist. Vorzugsweise ist die Koppelfeder ferner dazu eingerichtet, die Einstellung des Längsversatzes von der Schnittlängeneinstellvorrichtung auf das bzw. zu dem zweiten Schneidelement zu übertragen. Insbesondere ist die Koppelfeder durch das Spannelement ausgebildet, so dass die Koppelfeder dazu eingerichtet ist, das zweite Schneidelement gegen das erste Schneidelement zu pressen.

Der Längsversatz ist der Abstand zweier Bezugselemente entlang einer Längsachse der Haarschneidevorrichtung bzw. des Schneidsatzes zueinander. Die Längsachse entspricht dabei einer Achse, die sich im Betrieb der Haarschneidevorrichtung bzw. des Schneidsatzes vom Bediener hin zu einer Position erstreckt, an der Haare geschnitten werden. Senkrecht zur Längsachse und parallel zu einer Schnittkante verläuft eine Querachse. Die Schnittkante ergibt sich mit der Anordnung des ersten und zweiten Schneidelementes und entspricht der Kante bzw. Linie, an der die durch Relativbewegung des ersten und zweiten Schneidelementes hervorgerufene Schnittwirkung auftritt.

### Kurze Beschreibung der Figuren

Fig. 1a zeigt eine Haarschneidevorrichtung in einer isometrischen Explosionsansicht.
Fig. 1b zeigt die in Fig. 1a dargestellte Haarschneidevorrichtung in einer Aufsicht.
Fig. 2a zeigt einen Schneidsatz in einer isometrischen Ansicht.
Fig. 2b zeigt den in Fig. 2a dargestellten Schneidsatz in einer Aufsicht.
Fig. 2c zeigt den in den Fig. 2a und 2b dargestellten Schneidsatz ohne Trägervorrichtung in einer isometrischen Ansicht und in einem ersten Längeneinstellmodus.
Fig. 2d zeigt den in Fig. 2c dargestellten Schneidsatz in einem zweiten Längeneinstellmodus.
Fig. 2e zeigt den in Fig. 2d dargestellten Schneidsatz mit Trägervorrichtung und ohne erstes Schneidelement in einer Ansicht von unten.
Fig. 2f zeigt den in Fig. 2c dargestellten Schneidsatz in einer seitlichen Schnittansicht.
Fig. 2g zeigt den in den Fig. 2d und 2e dargestellten Schneidsatz in einer seitlichen Schnittansicht.
Fig. 3a zeigt einen Wahlschalter in einer isometrischen Ansicht.
Fig. 3b zeigt den in Fig. 3a dargestellten Wahlschalter in einer Seitenansicht.
Fig. 3c zeigt den in den Fig. 3a und 3b dargestellten Wahlschalter in einer Aufsicht.
Fig. 3d zeigt den in den Fig. 3a bis 3c dargestellten Wahlschalter in einer Ansicht von unten.
Fig. 3e zeigt den in den Fig. 3a bis 3d dargestellten Wahlschalter in einer Ansicht von vorne.
Fig. 4a zeigt einen Führungsschaft in einer Ansicht von vorne.
Fig. 4b zeigt den in Fig. 4a dargestellten Führungsschaft in einer Aufsicht.
Fig. 4c zeigt den in den Fig. 4a und 4b dargestellten Führungsschaft in einer Schnittansicht von vorne.
Fig. 4d zeigt einen Querschnitt durch einen Steckzylinder und eine Führungsschlittenaufnahme;
Fig. 5a zeigt den in den Fig. 4a bis 4c dargestellten Führungsschaft mit einem Einstellhebel in einer Ansicht von vorne.
Fig. 5b zeigt den in Fig. 5a dargestellten Führungsschaft mit Einstellhebel in einer Aufsicht.
Fig. 5c zeigt den in den Fig. 5a und 5b dargestellten Führungsschaft mit Einstellhebel in einer Schnittansicht von vorne.
Fig. 6 zeigt eine Rastvorrichtung mit einem zu dieser komplementären Teil eines Wahlschalters.
Fig. 7a zeigt eine weitere Rastvorrichtung mit einem zu dieser komplementären Teil eines Wahlschalters.
Fig. 7b zeigt eine weitere Rastvorrichtung mit einem zu dieser komplementären Teil eines Wahlschalters.
Fig. 7c zeigt eine weitere Rastvorrichtung mit einem zu dieser komplementären Teil eines Wahlschalters.
Fig. 8a zeigt einen weiteren Schneidsatz mit einem Einstellhebel in einer isometrischen Ansicht.
Fig. 8b zeigt einen weiteren Schneidsatz mit zwei Einstellhebeln in einer isometrischen Ansicht.
Fig. 9a zeigt den in den Fig. 2c und 2f dargestellten Schneidsatz mit einem geringen Längsversatz in einer isometrischen Ansicht.
Fig. 9b zeigt den in Fig. 9a dargestellten Schneidsatz mit einem großen Längsversatz in einer isometrischen Ansicht.

### Beschreibung der bevorzugten Ausführungsformen

Fig. 1a zeigt eine Haarschneidevorrichtung 100 in einer isometrischen Explosionsansicht. Die Haarschneidevorrichtung 100 weist eine Antriebsvorrichtung 105. Die Antriebsvorrichtung 105 weist in der Regel einen von einem Akkumulator oder über ein Kabel mit Energie versorgten Elektromotor auf. Ferner weist die Haarschneidevorrichtung 100 eine Klingenanordnung 250 auf, die vorzugsweise ein erstes Schneidelement 110, ein zweites Schneidelement 112, einen Führungsschlitten 120 eine Trägervorrichtung 170 und eine Koppelfeder 180 umfasst. Ferner ist auch eine Schnittlängeneinstellvorrichtung vorgesehen, die zum Verstellen der Längsverschiebung zwischen dem ersten und zweiten Schneidelement ausgebildet ist. Diese Schnittlängeneinstellvorrichtung weist in der hier gezeigten Form einen Einstellhebel 140, eine Wahleinrichtung 150 mit einem Führungsschaft 130 und einem Wahlschalter 160 auf. Die Antriebsvorrichtung 105 dient zum Antrieb des zweiten Schneidelementes 112. Dazu ist an dem zweiten Schneidelement 112 eine Antriebsaufnahme 114 vorgesehen, die mit der Antriebsvorrichtung 105 koppelbar ist. Hier ist die Antriebsaufnahme 114 als ein Doppelflügel ausgebildet, zwischen die ein exzentrisch rotierender Stift der Antriebsvorrichtung aufgenommen wird. Das zweite Schneidelement 112 ist mittels der Antriebsvorrichtung 105 entlang und entgegen einer Querrichtung 402 relativ zu dem ersten Schneidelement 110 bewegbar bzw. antreibbar. Das zweite Schneidelement 112 ist zudem mittels des Einstellhebels 140 entlang und entgegen einer Längsrichtung 401 relativ zu dem ersten Schneidelement 110 bewegbar.

Fig. 1b zeigt die in Fig. 1a dargestellte Haarschneidevorrichtung 100 in einer Draufsicht in einem komplett zusammengebauten Zustand.

Fig. 2a zeigt einen Schneidsatz 200 in einer isometrischen Ansicht. Der Schneidsatz 200 weist bis auf die Antriebsvorrichtung 105 die gleichen Komponenten auf, wie die in den Fig. 1a und 1b dargestellte Haarschneidevorrichtung 100. Die dargestellten Komponenten befinden sich im Unterschied zu der in Fig. 1a dargestellten Haarschneidevorrichtung 100 im zusammengebauten, d.h. betriebsbereiten Zustand. Die Trägervorrichtung 170 deckt das zweite Schneidelement 112, die Koppelfeder 180, den Führungsschlitten 120 und den Führungsschaft 130 ab bzw. fixiert diese gegen das erste Schneidelement 110 (vgl. Fig. 1a). Der Wahlschalter 160 ist freiliegend und damit für einen Bediener gut zugänglich. Der Wahlschalter 160 kann aber zumindest im Betrieb auch abgedeckt sein, damit ein ungewolltes Verstellen bzw. verschieben verhindert werden kann. Im Bereich der Antriebsaufnahme 114 weist die Trägervorrichtung 170 eine Aussparung auf, sodass die Antriebsvorrichtung 105 mit der Antriebsaufnahme 114 koppelbar ist.

Fig. 2b zeigt den in Fig. 2a dargestellten Schneidsatz 200 in einer Draufsicht.

Fig. 2c zeigt den in den Fig. 2a und 2b dargestellten Schneidsatz 200 ohne Trägervorrichtung 170 in einer isometrischen Ansicht und in einem ersten Längeneinstellmodus 301. Der Wahlschalter 160 ist dabei entgegen der Querrichtung 402 auf dem Führungsschaft 130 verschoben.

Fig. 2d zeigt den in Fig. 2c dargestellten Schneidsatz 200 in einem zweiten Längeneinstellmodus 302. Der Wahlschalter 160 ist dabei entlang der Querrichtung 402 auf dem Führungsschaft 130 verschoben.

Fig. 2e zeigt den in Fig. 2d dargestellten Schneidsatz 200 mit Trägervorrichtung 170 und ohne erstes Schneidelement 112 in einer Ansicht von unten. Der Führungsschaft 130 weist eine Koppelfederaufnahme 136 auf, in die die Koppelfeder 180 aufgenommen ist. Die Koppelfeder 180 ist zudem mit dem zweiten Schneidelement 112 verbunden. Die Koppelfeder 180 wird mittels des Führungsschiebers 120 entlang bzw. entgegen der Längsrichtung 401 geführt. Derart ist auch das zweite Schneidelement 112 entlang bzw. entgegen der Längsrichtung bewegbar.

Fig. 2f zeigt den in Fig. 2c dargestellten Schneidsatz 200 in einer seitlichen Schnittansicht 500-500. Die Schnittansicht 500-500 entspricht dabei der in Fig. 2e dargestellten und mit den Bezugszeichen 500 gekennzeichneten Schnittlinie. Die Wahleinrichtung 150 (vgl. Fig. 1a) weist eine Rastvorrichtung 132 auf, die auf dem Führungsschaft 130 angeordnet ist. Die Rastvorrichtung 132 befindet sich im Eingriff mit dem Wahlschalter 160. Diese Konfiguration entspricht dem ersten Längeneinstellmodus 301 (vgl. Fig. 2c), in dem der Längsversatz des ersten und zweiten Schneidelementes 110, 112 zueinander stufenweise einstellbar ist.

Fig. 2g zeigt den in den Fig. 2d und 2e dargestellten Schneidsatz 200 in der ebenfalls in Fig. 2f dargestellten, seitlichen Schnittansicht 500-500. Der Schneidsatz 200 befindet sich in dem zweiten Längeneinstellmodus 302 (vgl. Fig. 2d), d.h. der Wahlschalter 160 befindet sich nicht im Eingriff mit der Rastvorrichtung 132. In dem zweiten Längeneinstellmodus 302, ist der Längsversatz des ersten und zweiten Schneidelementes 110, 112 zueinander kontinuierlich einstellbar.

Fig. 3a zeigt einen Wahlschalter 160 in einer isometrischen Ansicht. Der Wahlschalter 160 weist zwei Schnappwülste 162 auf, von denen in Fig. 3a nur eine sichtbar ist. Der Wahlschalter 160 kann zudem auch nur eine Schnappwulst 162 aufweisen oder mehr als zwei Schnappwülste 162 oder gar keine Schnappwulst 162. Die Schnappwulst 162 bzw. die Schnappwülste 162 dienen der Verriegelung des Wahlschalters 160 in einer Wahlposition, die dann einem Längeneinstellmodus, bspw. dem ersten oder zweiten Längeneinstellmodus 301, 302 entspricht. Die Verriegelung des Wahlschalters 160 kann dabei insbesondere mit Hilfe der Trägervorrichtung 170 ausgebildet sein. Die Trägervorrichtung 170 kann zu diesem Zweck eine bzw. mehrere zu der Schnappwulst 162 bzw. zu den Schnappwülsten 162 passende Aussparung bzw. Aussparungen aufweisen, in die die Schnappwulst 162 bzw. Schnappwülste 162 einschnappen und damit eine Positionierung des Wahlschalters 160 auf dem Führungsschaft 130 verriegeln. Um den Wahlschalter 160 aus der jeweiligen Positionierung wieder herauszubewegen, d.h. entgegen bzw. entlang der Querrichtung 402 zu bewegen, muss der Bediener zuerst den Widerstand der Schnappwulst 162 bzw. der Schnappwülste 162 überwinden. Der Wahlschalter 160 weist zudem drei Rastwülste 164 auf, die mit der Rastvorrichtung 132 interagierbar ausgebildet sind. Befindet sich die Haarschneidevorrichtung 100 bzw. der Schneidsatz 200 im ersten Längeneinstellmodus 301, verhindern die drei Rastwülste 164, dass der Führungsschaft 130 kontinuierlich verdrehbar ist. Vielmehr sorgen die drei Rastwülste 164 dafür, dass der Führungsschaft 130 lediglich stufenweise, d.h. von Rastwulst 164 zu Rastwulst 164 verdrehbar ist. Dementsprechend ist der Längsversatz des ersten und zweiten Schneidelementes 110, 112 zueinander, d.h. entlang der Längsrichtung 401 ebenfalls lediglich stufenweise einstellbar. Dabei korrespondiert die Feinheit der Einstellbarkeit des Längsversatzes mit dem Abstand der einzelnen Rastwülste 164 zueinander. Es können zudem weniger Rastwülste 164, bspw. eine Rastwulst 164 oder zwei Rastwülste 164 vorgesehen sein, aber auch mehr als drei Rastwülste 164, bspw. fünf, zehn oder fünfzehn Rastwülste 164.

Fig. 3b zeigt den in Fig. 3a dargestellten Wahlschalter 160 in einer Seitenansicht. Die drei Rastwülste 164 sind im Wesentlichen auf einem Kreisabschnitt angeordnet und sind damit der Rastvorrichtung 132, die sich auf dem im Wesentlichen runden Führungsschaft 130 befindet, zugewandt angeordnet. Die beiden Schnappwülste 162 stehen entgegen der Längsrichtung 401 von dem Wahlschalter 160 ab. Es sind zudem weitere Ausrichtungen der Schnappwülste 162 möglich, bspw. dass diese entlang der Längsrichtung 401 von dem Wahlschalter 160 abstehen, oder entlang bzw. entgegen der Querrichtung 402 oder von einer Oberseite des Wahlschalters 160 von demselben abstehen.

Fig. 3c zeigt den in den Fig. 3a und 3b dargestellten Wahlschalter 160 in einer Aufsicht. In Fig. 3c sind beide Schnappwülste 162 sichtbar. Fig. 3d zeigt den in den Fig. 3a bis 3c dargestellten Wahlschalter 160 in einer Ansicht von unten. In Fig. 3d ist erkennbar, dass der Wahlschalter 160 hier drei weitere Rastwülste 164 aufweist, die jeweils gegenüber einer der drei in den Fig. 3a und 3b sichtbaren Rastwülste 164 angeordnet sind. Zwischen den einander gegenüberliegenden Rastwülsten 164 befindet sich ein Freiraum. Fig. 3e zeigt den in den Fig. 3a bis 3d dargestellten Wahlschalter 160 in einer Ansicht von vorne. Grundsätzlich ist die Rastwülste 164 nicht festgelegt. Bevorzugt sind auf dem Führungsschaft 130 oder auch dem Wahlschalter eine Vielzahl von Rastwülsten 164 ausgebildet, so dass eine Vielzahl von Einstellstufen ermöglicht werden. Auf dem komplementären Gegenelement sind weniger Rastwülste vorgesehen, bevorzugt ein bis 5 Rastwülste, insbesondere aber die drei hier dargestellten Rastwülste. Drei ist die beste Anzahl in Bezug auf einen Kompromiss zwischen Verschleiß, zur Verstellung aufzubringender Kraft und haptischem Feedback. Vorzugsweise können die Rastwülste von Führungsschaft 130 und Wahlschalter auch jeweils eine unterschiedliche Geometrie aufweisen, so dass bspw. der Wahlschalter doppelt so große Rastelemente wie der Führungsschaft aufweist. Durch feinere Rastelemente kann dann eine feinere Abstufung erreicht werden. Die Geometrie der Rastelemente sollte aber abgestimmt sein, so dass die Rastelemente gleichzeitig ineinander eingreifen können.

Fig. 4a zeigt einen Führungsschaft 130 in einer Ansicht von vorne. Der Führungsschaft 130 weist zwei an jeweils einem seitlichen Ende angeordnete Einstellhebelaufnahmen 134 auf. In die Einstellhebelaufnahmen 134 ist jeweils ein Einstellhebel 140 derart aufnehmbar, dass mittels des Einstellhebels 140 der Führungsschaft 130 verdrehbar ist. Der Führungsschaft 130 weist ferner zwei Führungsschlittenaufnahmen 138 auf, in die insbesondere zwei Steckzylinder des Führungsschlittens 120 aufnehmbar sind. Diese Steckzylinder 124 sind insbesondere an jeweils einem Arm angeordnet des Führungsschlittens 120 angeordnet, der sich in Richtung des Führungsschaftes 130 erstreckt. Wird der Führungsschaft 130 verdreht, wird der Führungsschlitten 120 und damit das zweite Schneidelement 112 entlang bzw. entgegen der Längsrichtung 401 versetzt. Der Führungsschaft 130 weist außerdem zwei Rastvorrichtungen 132 auf. Jeweils unmittelbar entlang der Querrichtung 402 neben einer Rastvorrichtung 132 weist der Führungsschaft 130 eine glatte Oberfläche auf. Befindet sich der Wahlschalter 160 bzw. befinden sich dessen Rastwülste 164 oberhalb der glatten Oberfläche, ist der Längsversatz kontinuierlich einstellbar Die glatten Oberflächen sind dabei jeweils im Wesentlichen so breit, wie der in Fig. 3d sichtbare Freiraum zwischen den Rastwülsten 164.

Fig. 4b zeigt den in Fig. 4a dargestellten Führungsschaft 130 in einer Aufsicht. In Fig. 4b ist erkennbar, dass die beiden Führungsschlittenaufnahmen 138 in Bezug auf die Längsrichtung 401 jeweils am Ende begrenzt sind. Derart kann es ermöglicht werden, dass der Führungsschlitten 120 sowohl entlang als auch entgegen der Längsrichtung 401 sicher führbar ist.

Fig. 4c zeigt den in den Fig. 4a und 4b dargestellten Führungsschaft 130 in einer Schnittansicht 510-510 von vorne. Die Schnittansicht 510-510 entspricht dabei der in Fig. 4b dargestellten und mit den Bezugszeichen 510 gekennzeichneten Schnittlinie. Es ist erkennbar, dass die beiden Einstellhebelaufnahmen 134 jeweils in Bezug auf die Querrichtung 402 in den Führungsschaft 130 hineinragen. Derart kann es ermöglicht werden, dass der Einstellhebel 140 sicher in die jeweilige Einstellhebelaufnahme 134 aufnehmbar ist.

In Figur 4d ist ein Querschnitt durch eine Führungsschlittenaufnahme 138 dargestellt, in der ein Steckzylinder 125 angeordnet ist. Die Führungsschlittenaufnahme 138 ist dabei radial länger als der Steckzylinder 125 ausgebildet, so dass sich der Steckzylinder 125 radial zur Achse des Führungsschafts 130 bewegen kann. Wenn sich der Führungsschaft 130 dreht, dann wird der Steckzylinder in Richtung der Schneidelemente 110, 112 oder von diesen weg verschoben (siehe Pfeil A) und gleitet radial in der Führungsschlittenaufnahme 138.

Fig. 5a zeigt den in den Fig. 4a bis 4d dargestellten Führungsschaft 130 mit einem Einstellhebel 140 in einer Ansicht von vorne. Der Einstellhebel 140 ist an dessen unterem Ende in die in der Ansicht links dargestellte Einstellhebelaufnahme 134 aufgenommen. Der Einstellhebel 140 weist ferner einen ersten Betätigungsbereich 141 auf, über den der Einstellhebel 140 entlang der Längsrichtung 401 betätigbar bzw. drehbar ist (sich also um die Achsenrichtung 402 herum dreht). Bei entsprechender Betätigung des Einstellhebels 140 wird zudem der Führungsschaft 130 entlang der Längsrichtung 401 bzw. um die Achsenrichtung 402 der Längsachse des Führungsschafts gedreht.

Fig. 5b zeigt den in Fig. 5a dargestellten Führungsschaft 130 mit Einstellhebel 140 in einer Aufsicht. Der Einstellhebel 140 weist ferner einen zweiten Betätigungsbereich 142 auf, mit dem der Einstellhebel 140 entgegen der Längsrichtung 401 betätigbar ist. Bei entsprechender Betätigung des Einstellhebels 140 wird zudem der Führungsschaft 130 entgegen der Längsrichtung 401 gedreht.

Fig. 5c zeigt den in den Fig. 5a und 5b dargestellten Führungsschaft 130 mit Einstellhebel 140 in einer Schnittansicht 520-520 von vorne. Die Schnittansicht 520-520 entspricht dabei der in Fig. 4b dargestellten und mit den Bezugszeichen 520 gekennzeichneten Schnittlinie.

Fig. 6 zeigt eine Rastvorrichtung 132 mit einem zu dieser komplementären Teil eines Wahlschalters 160. In Fig. 6 ist der Teil des Wahlschalters 160 dargestellt, in bzw. auf dem die Rastwülste 164 angeordnet sind. Die Rastvorrichtung 132 weist eine Vielzahl von Rastzähnen 133 auf, wobei in Fig. 6 lediglich zwei Rastzähne 133 gekennzeichnet sind. Die Rastzähne 133 sind komplementär zu den Rastwülsten 164 ausgebildet. Befinden sich der Wahlschalter 160 im Eingriff mit der Rastvorrichtung 132, ist jeweils eine Rastwulst 164 zwischen zwei Rastzähnen 133 angeordnet bzw. jeweils ein Rastzahn 133 zwischen zwei Rastwülsten 164, wobei jeweils eine Außenfläche eines Rastzahns 133 jeweils eine Außenfläche einer Rastwulst 164 berührt. Mittels des Abstands der Rastwülste 164 bzw. Rastzähne 133 zueinander kann die Feinheit der der stufenweisen Einstellung des Längsversatzes im ersten Längeneinstellmodus 301 eingestellt werden. Bei geringen Abständen der Rastwülste 164 bzw. Rastzähne 133 zueinander resultiert eine feine Einstellbarkeit des Längsversatzes bei großen Abständen entsprechend eine grobe Einstellbarkeit. Es ist zudem möglich, dass sowohl der erste als auch der zweite Längeneinstellmodus 301, 302 eine stufenweise Einstellbarkeit des Längsversatzes ermöglichen. Hierfür kann eine Wahleinrichtung 150 vorgesehen sein (vgl. Fig. 1a), mit der der Wahlschalter 160 zwischen zwei verschieden ausgebildeten Rastvorrichtungen 132 versetzbar ist, wobei die beiden Rastvorrichtungen 132 mit unterschiedlichen Konfigurationen der Rastzähne 133 mit jeweils unterschiedlichem Abstand der Rastzähne 133 zueinander ausgebildet sind.

Fig. 7a zeigt eine weitere Rastvorrichtung 132 mit einem zu dieser komplementären Teil eines Wahlschalters 160. Die Rastvorrichtung 132 weist eine Vielzahl von Rastzähnen 133 auf, die über den kompletten Umfang der Rastvorrichtung 132 verteilt sind. Derart wird es ermöglicht, dass der Führungsschaft 130 zumindest einmal vollständig um seine Längsachse verdrehbar ist. Von den Rastzähnen 133 sind lediglich zwei mit Bezugszeichen gekennzeichnet. Der dargestellte Teil des Wahlschalters 160 weist demgegenüber lediglich vier nebeneinanderliegende Rastwülste 164 auf, von denen in der Darstellung lediglich zwei mit Bezugszeichen gekennzeichnet sind.

Fig. 7b zeigt eine weitere Rastvorrichtung 132 mit einem zu dieser komplementären Teil eines Wahlschalters 160. Die in Fig. 7b dargestellte Rastvorrichtung 132 weist im Unterschied zu der in Fig. 7a dargestellten Rastvorrichtung 132 lediglich um ungefähr ihren halben Umfang verteilt Rastzähne 133 auf. Derart wird es ermöglicht, dass der Führungsschaft 130 in etwa um 180° drehbar ist.

Fig. 7c zeigt eine weitere Rastvorrichtung 132 mit einem zu dieser komplementären Teil eines Wahlschalters 160. Der dargestellte Teil des Wahlschalters 160 weist um dessen gesamten Umfang verteilt eine Vielzahl von Rastwülsten 164 bzw. Rastzähnen 133 auf. Die Rastvorrichtung 132 wie die in Fig. 7b dargestellte Rastvorrichtung 132 um ungefähr ihren halben Umfang verteilt Rastzähne 133 auf.

Fig. 8a zeigt einen weiteren Schneidsatz 200 mit einem Einstellhebel 140 in einer isometrischen Ansicht. Im Unterschied zu den in den Fig. 2a bis 2e dargestellten Schneidsätzen 200 ist bei dem in Fig. 8a dargestellten Schneidsatz 200 der Einstellhebel auf der gegenüberliegenden Seite angeordnet, d.h. entlang der Querrichtung 402 am entfernten Ende des Schneidsatzes 200 bzw. in Längsrichtung 401 betrachtet auf der rechten Seite des Schneidsatzes 200. Der Führungsschaft 130 weist für diesen Zweck wie in den Fig. 4a bis 4c dargestellt zwei gegenüberliegende Einstellhebelaufnahmen 134 auf. Derart kann es ermöglicht werden, dass der Einstellhebel 140 je nach Vorliebe des Bedieners links oder rechts an dem Schneidsatz 200 angeordnet ist, bspw. für einen rechtshändigen Bediener wie in Fig. 8a dargestellt auf der rechten Seite oder für einen linkshändigen Bediener wie in den Fig. 2a bis 2e dargestellt auf der linken Seite.

Fig. 8b zeigt einen weiteren Schneidsatz 200 mit zwei Einstellhebeln 140 in einer isometrischen Ansicht. Ein solcher Schneidsatz ist sowohl von rechtshändigen als auch von linkshändigen Bedienern gut handhabbar.

Fig. 9a zeigt den in den Fig. 2c und 2f dargestellten Schneidsatz 200 mit einem geringen Längsversatz in einer isometrischen Ansicht. Der Einstellhebel 140 ist dabei entlang der Längsrichtung 401 sehr weit nach vorne versetzt. Derart ist der Führungsschaft 130 entlang der Längsrichtung 401 verdreht und die vorderen Kanten des ersten sowie zweiten Schneidelementes 110, 112 sind dicht beieinander angeordnet.

Fig. 9b zeigt den in Fig. 9a dargestellten Schneidsatz 200 mit einem großen Längsversatz in einer isometrischen Ansicht. Im Unterschied zu der in Fig. 9a dargestellten Konfiguration ist der Einstellhebel 140 dabei entgegen der Längsrichtung 401 sehr weit nach hinten versetzt. Derart ist der Führungsschaft 130 entgegen der Längsrichtung 401 verdreht und die vorderen Kanten des ersten sowie zweiten Schneidelementes 110, 112 sind weit auseinander liegend angeordnet.

### Bezugszeichenliste

- 100: Haarschneidevorrichtung
- 105: Antriebsvorrichtung
- 110: erstes Schneidelement
- 112: zweites Schneidelement
- 114: Antriebsaufnahme
- 120: Führungsschlitten
- 124: Steckzylinder
- 130: Führungsschaft
- 132: Rastvorrichtung
- 133: Rastzahn
- 134: Einstellhebelaufnahme
- 136: Koppelfederaufnahme
- 138: Führungsschlittenaufnahme
- 140: Einstellhebel
- 141: erster Betätigungsbereich
- 142: zweiter Betätigungsbereich
- 150: Wahleinrichtung
- 160: Wahlschalter
- 162: Schnappwulst
- 164: Rastwulst
- 166: Schiebekörper
- 170: Trägervorrichtung
- 180: Koppelfeder
- 200: Schneidsatz
- 250: Klingenanordnung
- 301: erster Längeneinstellmodus
- 302: zweiter Längeneinstellmodus
- 401: Längsrichtung
- 402: Querrichtung
- 500-500: Schnittansicht
- 510-510: Schnittansicht
- 520-520: Schnittansicht

## Patentansprüche

1. Haarschneidevorrichtung (100), aufweisend
eine Klingenanordnung (250) mit einem ersten Schneidelement (110) und einem zweiten, bewegbaren Schneidelement (112),
eine Antriebsvorrichtung, die die Klingenanordnung (250) antreibt, und
eine Schnittlängeneinstellvorrichtung (130), die mit dem zweiten Schneidelement (112) derart zusammenwirkt, dass zwischen dem ersten Schneidelement (110) und dem zweiten Schneidelement (112) ein Längsversatz einstellbar ist, wobei
die Haarschneidevorrichtung (100) ferner eine Wahleinrichtung (150) aufweist, mit der die Schnittlängeneinstellvorrichtung (130) zwischen zumindest einem ersten Längeneinstellmodus (301) und zumindest einem zweiten Längeneinstellmodus (302) verstellbar ist, **dadurch gekennzeichnet, dass** in dem ersten Längeneinstellmodus (301) der Längsversatz stufenlos einstellbar ist und in dem zweiten Längeneinstellmodus (302) der Längsversatz stufenweise einstellbar ist.

2. Schneidsatz (200) für eine Haarschneidevorrichtung, aufweisend
eine Klingenanordnung (250) mit einem ersten Schneidelement (110) und einem zweiten, bewegbaren Schneidelement (112), und
eine Schnittlängeneinstellvorrichtung (130), die mit dem zweiten Schneidelement (112) derart zusammenwirkt, dass zwischen dem ersten Schneidelement (110) und dem zweiten Schneidelement (112) ein Längsversatz einstellbar ist, wobei
der Schneidsatz (200) ferner eine Wahleinrichtung (150) aufweist, mit der die Schnittlängeneinstellvorrichtung (130) zwischen zumindest einem ersten Längeneinstellmodus (301) und zumindest einem zweiten Längeneinstellmodus (302) verstellbar ist, **dadurch gekennzeichnet, dass** in dem ersten Längeneinstellmodus (301) der Längsversatz stufenlos einstellbar ist und in dem zweiten Längeneinstellmodus (302) der Längsversatz stufenweise einstellbar ist.

3. Haarschneidevorrichtung (100) oder Schneidsatz (200) nach einem der vorhergehenden Ansprüche, wobei die Wahleinrichtung (150) ferner einen Wahlschalter (160) aufweist.

4. Haarschneidevorrichtung (100) oder Schneidsatz (200) nach einem der vorhergehenden Ansprüche, wobei die Wahleinrichtung (150) ferner eine Rastvorrichtung (132) aufweist, wobei die Rastvorrichtung (132) mehrere Rastpositionen aufweist, und wobei die Rastvorrichtung (132) im ersten Längeneinstellmodus (301) ein- oder ausgerastet ist und im zweiten Längeneinstellmodus (302) eingerastet ist.

5. Haarschneidevorrichtung (100) oder Schneidsatz (200) nach einem der vorhergehenden Ansprüche, wobei die Schnittlängeneinstellvorrichtung als um eine Achse drehbarer Führungsschaft (130) ausgebildet ist.

6. Haarschneidevorrichtung (100) oder Schneidsatz (200) nach den Ansprüchen 4 oder 5, wobei die Rastvorrichtung (132) im ersten Längeneinstellmodus (301) ausgerastet ist.

7. Haarschneidevorrichtung (100) oder Schneidsatz (200) nach einem der vorhergehenden Ansprüche, wobei die Schnittlängeneinstellvorrichtung ferner einen Einstellhebel (140) aufweist.

8. Haarschneidevorrichtung (100) oder Schneidsatz (200) nach Anspruch 7, wobei der Einstellhebel (140) reversibel mit der Schnittlängeneinstellvorrichtung verbunden ist.

9. Haarschneidevorrichtung (100) oder Schneidsatz (200) nach Anspruch 8, wobei der Einstellhebel (140) an zwei unterschiedlichen Positionen mit der Schnittlängeneinstellvorrichtung verbindbar ist.

10. Haarschneidevorrichtung (100) oder Schneidsatz (200) nach einem der Ansprüche 7 bis 9, wobei der Einstellhebel (140) in einem Bereich von 0° bis 120°, bevorzugt in einem Bereich von 0° bis 90° und besonders bevorzugt in einem Bereich von 0° bis 70°, insbesondere 62° bewegbar ist.

11. Haarschneidevorrichtung (100) oder Schneidsatz (200) nach einem der Ansprüche 7 bis 10, wobei die Schnittlängeneinstellvorrichtung derart ausgebildet ist, dass bei Bewegen des Einstellhebels (140) in Richtung eines Schneidbereiches der Längsversatz verringert wird und bei entgegengesetztem Verstellen des Einstellhebels (140) der Längsversatz vergrößert wird.

12. Haarschneidevorrichtung (100) oder Schneidsatz (200) nach einem der Ansprüche 7 bis 11, wobei die Klingenanordnung ferner einen Führungsschlitten aufweist, der mit dem Führungsschaft der Schnittlängeneinstellvorrichtung derart zusammenwirkt, dass durch Drehen des Führungsschaftes (130) eine Längsbewegung des Führungsschlittens erzeugt wird.

13. Haarschneidevorrichtung (100) oder Schneidsatz (200) nach einem der vorhergehenden Ansprüche, insbesondere nach einem der Ansprüche 7 bis 12, wobei die Schnittlängeneinstellvorrichtung ferner eine Längsversatzanzeige aufweist.

14. Haarschneidevorrichtung (100) oder Schneidsatz (200) nach einem der vorhergehenden Ansprüche, ferner aufweisend eine Koppelfeder (180), wobei mittels der Koppelfeder (180) die Schnittlängeneinstellvorrichtung mit dem zweiten Schneidelement (112) gekoppelt ist.

15. Haarschneidevorrichtung (100) oder Schneidsatz (200) nach Anspruch 14, wobei die Koppelfeder (180) ferner dazu eingerichtet, das zweite Schneidelement (112) gegen das erste Schneidelement (110) zu pressen.

## Claims

1. A hair cutting device (100), comprising
a blade assembly (250) with a first cutting element (110) and a second, movable cutting element (112),
a drive device that drives the blade assembly (250), and
a cutting length adjustment device (130) which interacts with the second cutting element (112) in such a way that a longitudinal offset can be adjusted between the first cutting element (110) and the second cutting element (112), wherein
the hair cutting device (100) further has a selector device (150) with which the cutting length adjustment device (130) can be adjusted between at least a first length adjustment mode (301) and at least a second length adjustment mode (302),
**characterized in that**
in the first length adjustment mode (301), the longitudinal offset is adjustable in continuous manner and, in the second length adjustment mode (302), the longitudinal offset is adjustable stepwise.

2. A cutting set (200) for a hair cutting device, comprising
a blade assembly (250) with a first cutting element (110) and a second, movable cutting element (112), and
a cutting length adjustment device (130) which interacts with the second cutting element (112) in such a way that a longitudinal offset can be adjusted between the first cutting element (110) and the second cutting element (112,) wherein
the hair cutting device (200) further has a selector device (150) with which the cutting length adjustment device (130) can be adjusted between at least a first length adjustment mode (301) and at least a second length adjustment mode (302),
**characterized in that**,
in the first length adjustment mode (301), the longitudinal offset is adjustable in a or continuous manner and, in the second length adjustment mode (302), the longitudinal offset is adjustable stepwise.

3. The hair cutting device (100) or cutting set (200) according to any one of the preceding claims, wherein the selector device (150) further comprises a selection switch (160).

4. The hair cutting device (100) or cutting set (200) according to any one of the preceding claims, wherein the selector device (150) further comprises a latching device (132), wherein the latching device (132) has multiple latching positions, and wherein the latching device (132) is engaged or disengaged in the first length adjustment mode (301) and is engaged in the second length adjustment mode (302).

5. The hair cutting device (100) or cutting set (200) according to any one of the preceding claims, wherein the cutting length adjustment device is designed as a guide shaft (130) which is rotatable about an axis.

6. The hair cutting device (100) or cutting set (200) according to claims 4 or 5, wherein the latching device (132) is disengaged in the first length adjustment mode (301).

7. The hair cutting device (100) or cutting set (200) according to any one of the preceding claims, wherein the cutting length adjustment device further comprises an adjustment lever (140).

8. The hair cutting device (100) or cutting set (200) according to claim 7, wherein the adjustment lever (140) is reversibly connected to the cutting length adjustment device.

9. The hair cutting device (100) or cutting set (200) according to claim 8, wherein the adjustment lever (140) is connectable to the cutting length adjustment device at two different positions.

10. The hair cutting device (100) or cutting set (200) according to any one of claims 7 to 9, wherein the adjustment lever (140) is movable in a range of 0° to 120°, preferably in a range of 0° to 90° and particularly preferably in a range of 0° to 70°, in particular of 62°.

11. The hair cutting device (100) or cutting set (200) according to any one of claims 7 to 10, wherein the cutting length adjustment device is designed such that when the adjustment lever (140) is moved in the direction of a cutting region, the longitudinal offset is reduced and when the adjustment lever (140) is adjusted in the opposite direction the longitudinal offset is increased.

12. The hair cutting device (100) or cutting set (200) according to any one of claims 7 to 11, wherein the blade arrangement further comprises a guide carriage which interacts with the guide shaft of the cutting length adjustment device such that a longitudinal movement of the guide carriage is generated by rotating the guide shaft (130).

13. The hair cutting device (100) or cutting set (200) according to any one of the preceding claims, in particular according to any one of claims 7 to 12, wherein the cutting length adjustment device further has a longitudinal offset display.

14. The hair cutting device (100) or cutting set (200) according to any one of the preceding claims, further comprising a coupling spring (180), wherein the cutting length adjustment device is coupled to the second cutting element (112) by means of the coupling spring (180).

15. The hair cutting device (100) or cutting set (200) according to claim 14, wherein the coupling spring (180) is further adapted to press the second cutting element (112) against the first cutting element (110).

## Revendications

1. Dispositif de coupe de cheveux (100), comprenant
un ensemble à lames (250) comprenant un premier élément de coupe (110) et un deuxième élément de coupe mobile (112),
un dispositif d'entraînement qui entraîne l'ensemble à lames (250), et
un dispositif de réglage de la longueur de coupe (130), qui coopère avec le deuxième élément de coupe (112) de telle sorte qu'un décalage longitudinal peut être réglé entre le premier élément de coupe (110) et le deuxième élément de coupe (112), dans lequel
le dispositif de coupe de cheveux (100) comprend en outre un appareil de sélection (150) avec lequel le dispositif de réglage de la longueur de coupe (130) peut être réglé entre au moins un premier mode de réglage de la longueur (301) et au moins un deuxième mode de réglage de la longueur (302), **caractérisé en ce que**
dans le premier mode de réglage de la longueur (301), le décalage longitudinal est réglable en continu et dans le deuxième mode de réglage de la longueur (302), le décalage longitudinal est réglable par étapes.

2. Ensemble de coupe (200) pour un dispositif de coupe de cheveux, comprenant
un ensemble à lames (250) comprenant un premier élément de coupe (110) et un deuxième élément de coupe mobile (112), et
un dispositif de réglage de la longueur de coupe (130), qui coopère avec le deuxième élément de coupe (112) de telle sorte qu'un décalage longitudinal peut être réglé entre le premier élément de coupe (110) et le deuxième élément de coupe (112), dans lequel
l'ensemble de coupe (200) comprend en outre un appareil de sélection (150) avec lequel le dispositif de réglage de la longueur de coupe (130) peut être réglé entre au moins un premier mode de réglage de la longueur (301) et au moins un deuxième mode de réglage de la longueur (302), **caractérisé en ce que**
dans le premier mode de réglage de la longueur (301), le décalage longitudinal est réglable en continu et dans le deuxième mode de réglage de la longueur (302), le décalage longitudinal est réglable par étapes.

3. Dispositif de coupe de cheveux (100) ou ensemble de coupe (200) selon l'une quelconque des revendications précédentes, dans lequel l'appareil de sélection (150) comprend en outre un commutateur de sélection (160).

4. Dispositif de coupe de cheveux (100) ou ensemble de coupe (200) selon l'une quelconque des revendications précédentes, dans lequel l'appareil de sélection (150) comprend en outre un dispositif d'encliquetage (132), dans lequel le dispositif d'encliquetage (132) comprend une pluralité de positions d'encliquetage, et dans lequel le dispositif d'encliquetage (132) est enclenché ou désenclenché dans le premier mode de réglage de la longueur (301) et est enclenché dans le deuxième mode de réglage de la longueur (302).

5. Dispositif de coupe de cheveux (100) ou ensemble de coupe (200) selon l'une quelconque des revendications précédentes, dans lequel le dispositif de réglage de la longueur de coupe est réalisé sous la forme d'une tige de guidage (130) pouvant tourner autour d'un axe.

6. Dispositif de coupe de cheveux (100) ou ensemble de coupe (200) selon la revendication 4 ou 5, dans lequel le dispositif d'encliquetage (132) est désenclenché dans le premier mode de réglage de la longueur (301).

7. Dispositif de coupe de cheveux (100) ou ensemble de coupe (200) selon l'une quelconque des revendications précédentes, dans lequel le dispositif de réglage de la longueur de coupe comprend en outre un levier de réglage (140).

8. Dispositif de coupe de cheveux (100) ou ensemble de coupe (200) selon la revendication 7, dans lequel le levier de réglage (140) est relié de manière réversible au dispositif de réglage de la longueur de coupe.

9. Dispositif de coupe de cheveux (100) ou ensemble de coupe (200) selon la revendication 8, dans lequel le levier de réglage (140) peut être relié au dispositif de réglage de la longueur de coupe en deux positions différentes.

10. Dispositif de coupe de cheveux (100) ou ensemble de coupe (200) selon l'une quelconque des revendications 7 à 9, dans lequel le levier de réglage (140) peut être déplacé dans une plage de 0 ° à 120 °, de préférence dans une plage de 0 ° à 90 ° et de manière particulièrement préférée dans une plage de 0 ° à 70 °, en particulier 62 °.

11. Dispositif de coupe de cheveux (100) ou ensemble de coupe (200) selon l'une quelconque des revendications 7 à 10, dans lequel le dispositif de réglage de la longueur de coupe est réalisé de telle sorte que le déplacement du levier de réglage (140) vers une zone de coupe réduit le décalage longitudinal et que le décalage longitudinal augmente lorsque le levier de réglage (140) est réglé dans le sens inverse.

12. Dispositif de coupe de cheveux (100) ou ensemble de coupe (200) selon l'une quelconque des revendications 7 à 11, dans lequel l'ensemble à lames comprend en outre un chariot de guidage qui coopère avec la tige de guidage du dispositif de réglage de la longueur de coupe de telle sorte qu'un déplacement longitudinal du chariot de guidage est généré par la rotation de la tige de guidage (130).

13. Dispositif de coupe de cheveux (100) ou ensemble de coupe (200) selon l'une quelconque des revendications précédentes, notamment selon l'une quelconque des revendications 7 à 12, dans lequel le dispositif de réglage de la longueur de coupe comprend en outre un indicateur de décalage longitudinal.

14. Dispositif de coupe de cheveux (100) ou ensemble de coupe (200) selon l'une quelconque des revendications précédentes, comprenant en outre un ressort d'accouplement (180), dans lequel le dispositif de réglage de la longueur de coupe est couplé au deuxième élément de coupe (112) au moyen du ressort d'accouplement (180).

15. Dispositif de coupe de cheveux (100) ou ensemble de coupe (200) selon la revendication 14, dans lequel le ressort d'accouplement (180) est en outre configuré pour presser le deuxième élément de coupe (112) contre le premier élément de coupe (110).
